# DEMANDE DE BREVET EUROPEEN

(11) **EP 3 513 870 A1**
(43) Date de publication de la demande: **24.07.2019**
(21) Numéro de dépôt: 18152214.5
(22) Date de dépôt: 18.01.2018
(51) Int. Cl.: B01F 11/00

(54) **AGITATEUR DE SPRAYS**

(71) Demandeur: De Dijcker, Patrick, 4840 Welkenraedt (BE)
(72) Inventeur: De Dijcker, Patrick, 4840 Welkenraedt (BE); De Dijcker, Patrick, 4840 Welkenraedt (BE)

(57) **Abrégé**

Ce système permet de secouer mécaniquement un spray ou un aérosol afin d'utiliser la quantité optimale et homogène du produit à sa sortie pour utilisation. Le minuteur (14) permet de respecter la durée d'agitation prévue par le fabricant.

## Description

Le moteur (3) fait tourner le plateau (13) par la courroie crantée (12) qui entraîne la bielle (6) excentrée et donne un mouvement de va-et- vient aux glissières (8) qui supportent le support de spray où est placé l'aérosol (7) maintenu par le clips (10). Le ressort (9) permet au système de remonter plus facilement.
Un roulement (4) est situé en-dessous du plateau (13), un autre roulement (5) entre le plateau (13) et la bielle (6). Un troisième roulement (11) est en-dessous du clips de maintien (10) pour donner le mouvement de gauche à droite au spray (7) en plus de celui de haut en bas sur les glissières (8). Le minuteur (14) règle la durée d'agitation comme prévu par le fabricant du spray.

## Revendications

1. Système d'agitation d'un produit renfermée dans un contenant. Le moteur (3 du dessin 20171220) donne au plateau (13) un mouvement circulaire transformé en mouvement elliptique par l'intermédiaire de la bielle (6), des glissières (8) et du roulement (11) positionné en-dessous du support du contenant. Le contenu pouvant être gazeux, liquide ou solide. Cette application vaut pour l'industrie mécanique, l'industrie pharmaceutique, les ateliers de peinture, ou toute autre ou un produit doit être agité avant utilisation ou analyse.

2. Système d'agitation d'un produit selon la revendication 1 **caractérisé en ce que** le moteur est électrique.

3. Système d'agitation d'un produit selon la revendication 2 **caractérisé en ce que** ce moteur peut être en 220V alternatif ou 12 V continu ou alimenté par batterie.

4. Système d'agitation d'un produit selon la revendication 2 **caractérisé par** un bouton poussoir pour la mise en marche du système.

5. Système d'agitation d'un produit selon la revendication 2 **caractérisé en ce que** le temps d'agitation est réglé par un minuteur décompteur réglable de 0 à 5 min.

6. Système d'agitation d'un produit selon la revendication 2 **caractérisé par** alarmes sonore et visuelle en fin de cycle préréglé par le minuteur.

7. Système d'agitation d'un produit selon la revendication 1 caractérisé à ce que ce système peut être fixé à la verticale ou à l'horizontale.

8. Système d'agitation d'un produit selon la revendication 7 **caractérisé par** la possibilité de déplacer le système lorsqu'il est muni de ventouses pour le fixer en position horizontale.

9. Système d'agitation d'un produit selon la revendication 1 **caractérisé par** le guidage du contenant sur un rail linéaire.

10. Système d'agitation d'un produit selon la revendication 1 **caractérisé par** le plateau tournant qui peut être entraîné par le moteur par courroie (dessin 20171220).

11. Système d'agitation d'un produit selon la revendication 10 **caractérisé par** la fixation de la bielle avec roulement (6) qui est excentrée par rapport au centre du plateau (13). La bielle peut également être sur un plateau directement fixé sue le moteur. Cette bielle est fixée à l'autre extrémité au support du contenant.

12. Système d'agitation d'un produit selon la revendication 1 **caractérisé par** le maintien du contenant par un support en plastique en demi-cercle (n°10 du dessin 20171220) pour un spray de couleur dont la dimension intérieure est celle du diamètre extérieur du contenant.

13. Système d'agitation d'un produit selon la revendication 12 **caractérisé par** le changement possible du support du contenant suivant les dimensions et la forme du contenant à agiter.

14. Système d'agitation d'un produit selon la revendication 1 **caractérisé par** le roulement monté sur le support du contenant donnant un mouvement elliptique à l'agitation du contenant.

## Revendications modifiées

### Revendications modifiées conformément à la règle 137(2) CBE.

1. Système d'agitation d'un aérosol **caractérisé par** un moteur qui entraîne le plateau par l'intermédiaire d'une courroie crantée.

2. Système d'agitation d'un aérosol **caractérisé par** la bielle qui est excentrée sur le plateau.

3. Système d'agitation d'un spray **caractérisé par** un clips de maintien du spray pour faciliter son maintien et son enlèvement.

4. Système d'agitation d'un spray **caractérisé par** 2 glissières donnant le mouvement de va-et-vient au système.

5. Système d'agitation d'un aérosol **caractérisé par** le ressort qui permet au mouvement de remonter plus facilement.

6. Système d'agitation d'un aérosol **caractérisé par** le mouvement de gauche à droite par le roulement situé en-dessous du maintien de l'aérosol.

7. Système d'agitation d'un aérosol **caractérisé par** le réglage de la durée d'agitation prévu par le fabricant à l'aide du minuteur intégré.
